# EUROPÄISCHE PATENTSCHRIFT

(11) **EP 2 469 181 B1**
(45) Veröffentlichungstag und Bekanntmachung des Hinweises auf die Patenterteilung: **20.07.2016**
(21) Anmeldenummer: 11194330.4
(22) Anmeldetag: 19.12.2011
(51) Int. Cl.: F24C 15/16

(54) **Vorrichtung zum Halten eines Gargutträgers in einem Garraum eines Gargeräts sowie Gargerät mit einer derartigen Vorrichtung**
Device for holding a cooked food holder in a cooking chamber of a cooking device and cooking device with such a device
Dispositif de maintien d'un support de produit de cuisson dans un espace de cuisson d'un appareil de cuisson ainsi qu'appareil de cuisson doté d'un tel dispositif

(30) Priorität: 22.12.2010 DE 102010063902
(43) Veröffentlichungstag der Anmeldung: 27.06.2012
(73) Patentinhaber: BSH Hausgeräte GmbH, 81739 München (DE)
(72) Erfinder: Nather, Philipp, 12489 Berlin (DE)

(56) Entgegenhaltungen:
- EP-A1- 2 199 686
- EP-A2- 0 931 985
- WO-A1-2008/148846
- US-A- 1 191 198
- US-A- 2 466 360

## Beschreibung

Die Erfindung betrifft eine Vorrichtung zum Halten eines Gargutträgers in einem Garraum eines Gargeräts, sowie ein Gargerät mit einer derartigen Vorrichtung.

Bei Backöfen ist bekannt, dass in den Garraum Traggestelle eingebracht sind, die zur Aufnahme von Gargutträgern, wie beispielsweise einer Grillpfanne, einem Backblech oder einem Gitterrost dienen. Üblicherweise sind diese Traggestelle an den vertikalen Seitenwänden der Muffel, die den Garraum begrenzt, angeordnet. Sie können als entnehmbare Bauteile, beispielsweise als Gitterträger ausgebildet sein. Es kann jedoch auch vorgesehen sein, dass integral in die Muffelwände entsprechende Vorrichtungen ausgebildet sind. Die immer paarweise gegenüberliegend ausgebildeten Einschubführungen derartiger Vorrichtungen definieren dann wiederum Einschubebenen für einen Gargutträger.

Die EP 0 931 985 A2 beschreibt eine Trägervorrichtung für einen Backofen, bei der ein Paar seitlicher Bügel eine Führung für einen Gargutträger bilden. Diese Führungen verlaufen im Wesentlichen parallel, verfügen jedoch über einen Krümmungsbereich, der aufgebogen ist, um ein Einschieben des Gargutträgers zwischen die Bügel der Führung zu erleichtern.

Auch die EP 2 199 686 A1 beschreibt ein System für ausziehbare Träger eines Ofens, bei dem ein Träger durch zwei Drahtbügel geführt wird. Dabei sind diese Drahtbügel bereichsweise gebogen, um das nutzbare Volumen des Ofenraums zu maximieren.

Weiterhin wird in der US 1,191,198 A eine Auszugsvorrichtung für einen Ofen vorgestellt, bei der ähnlich der US 2,466,360 A Bügel in einem kurzen Abschnitt verbogen werden, um einen Anschlag für einen auszuziehenden Gargutträger zu bilden.

Schließlich offenbart die WO 2008/148846 A1 einen Ofen. Das Dokument wird als nächstliegendes Stand der Technik angesehen.

Aus dem Stand der Technik ist gemäß der Darstellung in Fig. 1 eine entsprechende Vorrichtung 1 bekannt, welche zwei analog zueinander ausgebildete Traggestelle 2 und 3 aufweist. Diese können an gegenüberliegenden Seitenwänden einer Muffel, die nicht gezeigt ist, angeordnet werden. Das Traggestell 2 ist aus Stäben aufgebaut und umfasst zwei vertikale Tragstäbe 4 und 5, an denen eine Mehrzahl von Führungsstäben immer paarweise ausgebildet sind. Beispielsweise bilden die beiden Führungsstäbe 6 und 7, die sich parallel zueinander erstrecken, - eine Einschubführung 8 für den beispielhaften Gargutträger 9 in Form eines Gitterrostes. Wie aus der Darstellung in Fig. 1 zu erkennen ist, sind die beiden Führungsstäbe 6 und 7, wie auch alle anderen Führungsstäbe der Traggestelle 2 und 3 ausschließlich sich in einer horizontalen Ebene erstreckten ausgebildet.

Wird der Gitterrost gemäß der Darstellung in Fig. 2 herausgezogen und befindet sich darauf dann ein weiterer Gegenstand 10 auf dem Gargutträger 9, so bildet sich aufgrund der entstehenden Gewichtskraft unter der Hebelwirkung des vorne überstehenden Gargutträgers 9 eine Kraft auf die in der gezeigten Darstellung ausgebildeten Führungsstäbe 6 und 7. Wie dabei zu erkennen ist, verbiegt sich dann der obere Führungsstab 7 relativ weit nach oben. Zum einen wird dieser dadurch beschädigt und gegebenenfalls irreversibel nach oben gebogen. Ein weitaus größerer Nachteil ist jedoch darin zu sehen, dass durch diese mechanische Instabilität der Gargutträger 9 in einem Winkel nach unten gegenüber der Horizontalen geneigt angeordnet ist, die eine Größe aufweist, so dass entweder der Gargutträger 9 komplett herausrutschen kann und/oder sich der darauf befindliche Gegenstand 10 bewegt und gegebenenfalls unerwünschterweise von dem Gargutträger 9 herunterrutscht.

Die Überschreitung eines derartig vorgegebenen maximalen Kippwinkels nach unten birgt somit die oben genannten Nachteile. Die Verwendung von dickeren Führungsstäben 6 und 7 hat zum einen Kostennachteile und zum anderen wird dadurch das Traggestell 2 bzw. 3 deutlich schwerer. Darüber hinaus werden dadurch die Material- und die Fertigungskosten erhöht.

Es ist Aufgabe der vorliegenden Erfindung, eine Vorrichtung zum Halten eines Gargutträgers in dem Garraum eines Gargeräts sowie ein Gargerät mit einer entsprechenden Vorrichtung zu schaffen, bei dem hohe mechanische Stabilität gewährleistet ist und insbesondere im zumindest teilweise ausgezogenen Zustand des Gargutträgers keine unerwünschten Verbiegungen im Hinblick auf dann daraus resultierende unerwünschte große Kippwinkel des Gargutträgers entstehen.

Diese Aufgabe wird durch eine Vorrichtung, welche die Merkmale nach Anspruch 1 aufweist, und ein Gargerät, welches die Merkmale nach Anspruch 12 aufweist, gelöst.

Eine erfindungsgemäße Vorrichtung zum Halten eines Gargutträgers in einem Garraum eines Gargeräts umfasst einen Träger zur Aufnahme des Gargutträgers eine Einschubführung aufweist, welche durch ein oberes und ein unteres Führungselement begrenzt ist. Zumindest eines der Führungselemente ist zumindest teilweise so gekrümmt ausgebildet, dass es in vertikaler Richtung betrachtet entlang der Längsachse der Einschubführung zumindest bereichsweise auf unterschiedlichen Höhenniveaus sich erstreckt. Ein sich in horizontaler Richtung erstreckendes Führungselement ist somit in einer Ebene senkrecht zu der Horizontalen und somit in einer vertikalen Ebene nicht geradlinig verlaufend ausgebildet, sondern zumindest bereichsweise gekrümmt. Durch eine derartige Ausgestaltung und Formgebung kann die mechanische Stabilität verbessert werden. Insbesondere ist dadurch erreicht, dass in zumindest bereichsweise ausgezogenen Zustand des Gargutträgers die Führungselemente nicht unerwünschterweise verbogen werden, so dass auch ein unerwünscht großer Kippwinkel des teilweise ausgezogenen Gargutträgers vermeidbar ist.

Weiterhin ist die Bogenform eines Führungselements so gebildet, dass die tiefste Stelle einer nach unten gerichteten Bogenform in etwa auf Höhe der Mitte der horizontalen Längserstreckung eines Führungselements sich befindet. Den oben genannten Aspekten wird dadurch in besonderer Weise Rechnung getragen.

Es ist vorgesehen, dass zumindest eines der Führungselemente zumindest abschnittsweise nach unten gekrümmt ist. Dies ist dahingehend besonders vorteilhaft, da beim Herausziehen des Gargutträgers dieser aufgrund der physikalischen Gewichtskraft automatisch nach vorne und unten kippt und durch diese entgegengesetzt gerichtete Krümmung eine besonders mechanisch stabile Ausführung erzielt wird. Die dabei auftretenden Kräfte auf das Führungselement können durch eine derartig spezifische Formgebung besonders geeignet an die Enden des Führungselements abgeleitet werden, ohne dass eine unerwünscht starke Verformung an der Stelle der Krafteinwirkung an dem Führungselement auftritt.

Das Führungselement ist somit in der vertikalen Ebene nach unten gekrümmt.

Ferner ist vorgesehen, dass zumindest eines der Führungselemente eine stetig nach unten ausgebildete Bogenform aufweist, die insbesondere eckenfrei ausgebildet ist. Vorzugsweise ist vorgesehen, dass sich derjenige Teil des Führungselements, der sich über die Länge der Einschubführung erstreckt, diese stetig nach unten ausgebildete Bogenform aufweist. Die oben genannten Vorteile können dadurch in besonderer Weise erreicht werden.

Vorzugsweise ist vorgesehen, dass die beiden Führungselemente eine gleichgerichtete Bogenform aufweisen und parallel verlaufend zueinander angeordnet sind. Insbesondere weisen sie über ihre gesamte Länge einen im Wesentlichen gleich vertikalen Abstand zueinander auf. Die Führung und Krafteinleitung und -ableitung ist bei einer derartigen Ausgestaltung besonders begünstigt.

Vorzugsweise ist vorgesehen, dass die Krümmung zumindest eines Führungselements so ausgebildet ist, dass die beiden Führungselemente so untereinander angeordnet sind, dass die tiefste Stelle der Krümmung des oberen Führungselements in vertikaler Richtung höher liegt als die beiden die höchstliegenden Stellen darstellenden Enden des unteren Führungselements. Durch diese Ausgestaltung kann die Handhabung des Gargutträgers beim Einschieben und Herausziehen aus der Vorrichtung besonders vorteilhaft erfolgen. Ein Anstoßen oder Rucken oder Verklemmen oder Verspreizen wird dadurch verhindert. Dennoch ist dadurch gewährleistet, dass die oben genannten mechanischen Eigenschaften erfüllt sind.

Vorzugsweise ist vorgesehen, dass der vertikale Abstand zwischen der tiefsten Stelle des oberen Führungselements und einem Ende des unteren Führungselements maximal 40 %, insbesondere maximal 30 %, größer ist als die Dicke des Teilbereichs des Gargutträgers, welcher sich in der Einschubführung erstreckt, wenn der Gargutträger in der Vorrichtung angeordnet ist. Es kann dadurch auch eine sehr kompakte Ausgestaltung einer Einschubführung geschaffen werden, die es durch diese Ausgestaltung auch ermöglicht, dass der Gargutträger quasi völlig horizontal einschiebbar und herausziehbar ist, dennoch jedoch dann, wenn er beim vorne Überstehen nach unten kippt keine unerwünscht großen Kräfte auf die Führungselemente ausbildet, so dass diese nicht unerwünschterweise verformt werden. Gerade dann, wenn der Gargutträger bei etwa hälftigem Auszug bereits nach unten kippt und somit quasi dann in etwa auf der Mitte der horizontalen Länge eines Führungselements eine Krafteinleitung auf ein Führungselement bewirkt, kann eine besonders mechanisch stabile Ausgestaltung erzielt werden.

Vorzugsweise ist vorgesehen, dass die Führungselemente Stäbe sind.

Der Träger der Vorrichtung ist vorzugsweise als Traggestell ausgebildet und vollständig aus Stäben aufgebaut. Dazu können zwei vertikale Haltestäbe vorgesehen sein, die den vorderen und hinteren Abschluss eines Traggestells bilden. Zwischen diesen erstrecken sich dann in horizontaler Richtung die jeweils paarweise ausgebildeten Führungselemente, die dann paarweise jeweils eine Einschubführung definieren und im Hinblick auf ihre Höhenanordnung eine Einschubebene für den Gargutträger festlegen.

Die als Stäbe ausgebildeten Führungselemente weisen vorzugsweise an ihren Enden Umbiegungen auf, die sich in einer horizontalen Ebene erstrecken, wobei diese Ebene senkrecht zu der Ebene verläuft, in der die oben angegebene Krümmung, insbesondere die nach unten gerichtete Bogenform eines Führungselements ausgebildet ist. Für eine derartige Ausgestaltung einer Umbiegung der Enden wird in horizontaler Richtung eine gewisse Seitentiefe der Einschubführung definiert, so dass auch hier ein Herausrutschen oder Herausfallen des Gargutträgers verhindert wird.

Der als Gitterträger bzw. Traggestell ausgebildete Träger ist vorzugsweise aus Metallstäben gebildet, die gegebenenfalls noch entsprechend beschichtet sein können. Dies im Hinblick auf Verschleißarmut beim Einsatz in einen Garraum, insbesondere auch bei einem Pyrolysebetrieb.

Es kann auch vorgesehen sein, dass der Träger reversibel lösbar an einer Muffelwand, die den Garraum begrenzt, anbringbar ist, so dass er jederzeit eingesetzt und wieder entnommen werden kann.

Es kann jedoch auch vorgesehen sein, dass die Vorrichtung in die Muffelwand bzw. die Muffelwände mit den Trägern jeweils integral ausgebildet ist und beispielsweise entsprechend Prägungen in den seitlichen vertikalen Muffelwänden ausgebildet sind.

Vorzugsweise ist vorgesehen, dass die Krümmung eines Führungselements in der vertikalen Ebene so ausgebildet ist, dass ein in seiner ausgezogene Endlage an der Vorrichtung angeordneter Gargutträger maximal in einem Kippwinkel kleiner oder gleich 10 ° nach unten geneigt angeordnet ist. Durch eine derartige Ausgestaltung wird den Anforderungen im Hinblick auf zu große Kippwinkel dauerhaft und zuverlässig Rechnung getragen. Ein unerwünschtes Herunterfallen von auf dem Gargutträger befindlichen Gegenständen einerseits als auch das unerwünschte vollständige Herausrutschen des Gargutträgers aus seiner ausgezogenen Endlage kann dadurch verhindert werden.

Des Weiteren betrifft die Erfindung ein Gargerät mit einem Garraum, wobei das Gargerät eine Vorrichtung gemäß der Erfindung oder einer vorteilhaften Ausgestaltung davon aufweist.

Vorzugsweise sind zwei Vorrichtungen vorgesehen, die an Seitenwänden einer Muffel gegenüber angeordnet sind und paarweise gegenüberliegende Einschubführungen aufweisen, in welche der Gargutträger mit gegenüberliegenden Teilbereichen einführbar und lagerbar ist.

Durch eine spezifische gebogene Drahtgeometrie der Führungselemente werden die Kräfte teilweise umgeleitet und wirken deutlich geringer auf die Mitte des Führungselements. Es werden insbesondere zumindest teilweise auf die seitlichen Enden, die mechanisch fest verbunden sind, umgeleitet und können dort dann abgeleitet werden. Die gesamte Konstruktion ist deutlich steifer und die Durchbiegung eines Führungselements unter Last kann zumindest deutlich reduziert werden.

Darüber hinaus kann die Führung an der Stelle der stärksten Wölbung deutlich enger gestaltet werden als der minimale Abstand der Ebenen bei bekannten Einhängegittern, wodurch der maximale Winkel des Zubehörs weiter reduziert wird. Dies ist bei den bekannten Einhängegittern nicht möglich, da es das Einschieben des Zubehörs bzw. des Gargutträgers aufgrund eines begrenzten Platzangebots deutlich erschweren würde. Der Einschubbereich wird durch die neue Form gemäß der Erfindung oder einer vorteilhaften Ausgestaltung davon nunmehr sogar vergrößert, was die Handhabung für den Nutzer verbessert. Dieser vertikale Abstand kann innerhalb angemessener Toleranzen nah an die Dicke des Zubehörs bzw. des Gargutträgers mit seinen in die Einschubführung eingeführten Teilbereichen angepasst sein. Durch die Geometrie kann ohne zusätzliche Materialkosten ein steiferes Gestell erzeugt werden, welches einen geringeren Startwinkel ermöglicht. Zusätzlich wird die Handhabung beim Einschieben des Gargutträgers durch den größeren Einschubbereich verbessert. Die Fertigung kann durch wenige Umstellungen aus einer alten Fertigungslinie in eine neue überführt werden. Dazu kann vorgesehen sein, dass die Stäbe zunächst geschweißt und in einem letzten Schritt der obere Draht gezogen wird. Alternativ kann das Einschweißen bereits gebogenen Materials erfolgen. Die Symmetrie verbilligt die Fertigung zusätzlich.

Darüber hinaus kann durch diese spezifisch gebogene Ausgestaltung ein falscher Einbau von reversibel in dem Garraum entnehmbaren und wieder herausnehmbaren Vorrichtungen vorgebeugt werden. Der Nutzer sieht sofort, ob beim Einbau die Krümmung in die falsche Richtung geht, wodurch er sofort erkennt, dass der diesbezügliche Einbau geändert werden muss.

Ausführungsbeispiele der Erfindung werden nachfolgend anhand schematischer Zeichnungen näher erläutert. Es zeigen:
- Fig. 1: eine perspektivische Darstellung einer aus dem Stand der Technik bekannten Vorrichtung in einem ersten Zustand;
- Fig. 2: eine perspektivische Darstellung der Vorrichtung gemäß Fig. 1 in einem zweiten Zustand;
- Fig. 3: eine schematische perspektivische Darstellung eines Ausführungsbeispiels eines erfindungsgemäßen Gargeräts;
- Fig. 4: eine perspektivische Darstellung eines Ausführungsbeispiels einer erfindungsgemäßen Vorrichtung;
- Fig. 5: eine seitliche Ansicht eines Teilausschnitts eines Ausführungsbeispiels einer erfindungsgemäßen Vorrichtung; und
- Fig. 6: ein weiteres Ausführungsbeispiel einer Teilkomponente einer erfindungsgemäßen Vorrichtung.

In den Figuren werden gleiche oder funktionsgleiche Elemente mit den gleichen Bezugszeichen versehen.

In Fig. 3 ist in einer vereinfachten perspektivischen Darstellung ein Backofen 11 als Gargerät gezeigt. Dieser umfasst einen Garraum 12, der durch eine in Fig. 3 nicht gezeigte Tür verschließbar ist. Der Garraum 12 ist durch eine Muffel 13 begrenzt. Die Muffel 13 weist zwei vertikale Seitenwände 14 und 15 auf.

In der Darstellung gemäß Fig. 3 vereinfacht ist an der vertikalen Seitenwand 15 ein Träger in Form eines Gitterträgers bzw. eines Traggestells 2' angeordnet. An der gegenüberliegenden vertikalen Seitenwand 14 ist ein entsprechend ausgebildetes Traggestell angeordnet.

Im Ausführungsbeispiel ist das Traggestell 2', welches einer Vorrichtung 1' zum Halten eines Gargutträgers 9 (Fig. 4) dient, reversibel und somit zerstörungsfrei lösbar an der Innenseite der vertikalen Seitenwand 15 anbringbar.

Das im Ausführungsbeispiel aus Stäben aufgebaute Traggestell 2' umfasst die beiden Haltestäbe bzw. Tragstäbe 4 und 5. Dazwischen erstrecken sich in horizontaler Richtung (y-Richtung) mehrere stabförmige Führungselemente. Dabei bilden beispielhaft zwei stabförmige Führungselemente 6' und 7' eine Einschubführung 8'.

Das an der vertikalen Seitenwand 14 angeordnete weitere Traggestell der Vorrichtung 1' weist eine analoge Ausgestaltung in Führungselementen auf, die in vertikaler Richtung (z-Richtung) auf dem gleichen Höhenniveau angeordnet sind.

In Fig. 4 ist die Vorrichtung 1' gezeigt, wobei sie hier aus dem Garraum 12 entnommen ist. Das Traggestell 2' einerseits und das andere Traggestell 3' andererseits sind zu erkennen. Der Gargutträger 9 ist beispielhaft in einer Einschubführung 8' eingebracht.

Wie aus der Darstellung in Fig. 4 zu erkennen ist, sind die Führungselemente 6' und 7' sowie auch alle anderen Führungselemente der beiden Traggestelle 2' und 3' bogenförmig nach unten gekrümmt.

Dies bedeutet, dass beispielsweise ein Führungselement 6' entlang der y-Achse betrachtet in vertikaler Richtung und somit in z-Richtung eine nach unten gekrümmte eckenfreie Bogenform aufweist, wie dies in Fig. 4 dargestellt ist. Es ist dabei zu erkennen, dass ein sich in y-Richtung erstreckender Teilbereich 61 mit einer Bogenform nach unten erstreckt, die ausgehend von einem ersten Ende 62 sich stetig gekrümmt nach unten entwickelt, bis in etwa zu einem mittigen Punkt 63, an der dann die tiefste Stelle der Bogeriform erreicht wird, von dem aus sich der Teilbereich 61 dann wieder bis zum gegenüberliegenden Ende 64 nach oben krümmt.

An den Enden 62 und 64 ist das Führungselement 6 in einer horizontalen Ebene und somit in der x-y-Ebene nach außen in Richtung den Stäben 4 und 5 abgewinkelt.

In entsprechender Weise ist das zugehörige Führungselement 7' geformt, so dass die benachbarten Führungselemente 6' und 7', die eine Einschubführung 8' bilden, sich parallel zueinander erstrecken.

Wie zu erkennen ist, erstreckt sich die bogenförmige Krümmung des Teilbereichs 61 in der y-z-Ebene und somit in einer vertikalen Ebene.

In Fig. 5 ist eine Seitenansicht eines Teilausschnitts der Vorrichtung 1', wie sie in Fig. 4 gezeigt ist, dargestellt. Eine Einschubführung 8' mit den Führungselementen 6' und 7' und die oben genannten erläuterten Ausgestaltungen der Führungselemente 6' und 7' ist zu erkennen. Ein vertikaler Abstand d1, der sich zwischen der tiefsten Stelle 63 des Führungselements 7' und den höchsten Stellen, die durch die Enden 62 und 64 des Führungselements 6' gebildet werden, bemisst sich vorzugsweise etwas größer als eine Dicke d2 eines Teilbereichs 16 des Gargutträgers 9, wobei der Teilbereich 16 zur Einführung in eine Einschubführung 8' vorgesehen ist.

Wie in der Darstellung gemäß Fig. 5 zu erkennen ist, ist in der unteren Einschubführung 8' der Gargutträger 9 eingeführt und zwar soweit, dass er an seinem vorderen Anschlag angeordnet ist. Wie zu erkennen ist, entsteht dabei nur ein sehr kleiner Kippwinkel nach unten und durch die Formgebung des oberen Führungselements 7' wird dieses nur sehr gering verformt. Wie in der skizzenhaften Figur zur Darstellung in Fig. 5 gezeigt ist, werden durch diese Ausgestaltung einwirkende Kräfte K über diese spezifische Bogenform zu den Enden 62 und 64 hin definiert abgeleitet und die Verformung aufgrund der Krafteinwirkung des Führungselements 7' minimiert.

In Fig. 6 sind weitere Ausführungsbeispiele eines Traggestells 2' gezeigt, wobei hier vorgesehen ist, dass Führungselemente 7' gemäß der obigen Erläuterung ausgebildet sind und Führungselemente 6" keine derartige Bogenform aufweisen, sondern sich mit ihrem mittleren Teil 61' vollständig geradlinig in horizontaler Richtung erstrecken.

### Bezugszeichenliste

- 1, 1': Vorrichtung
- 2, 2', 3, 3': Traggestelle
- 4,5: Tragstäbe
- 6, 6', 6", 7, 7': Führungsstäbe
- 8, 8': Einschubführung
- 9: Gargutträger
- 10: Gegenstand
- 11: Backofen
- 12: Garraum
- 13: Muffel
- 16: Teilbereich des Gargutträgers
- 14, 15: vertikale Seitenwände
- 61, 61': Teilbereich
- 62: erstes Ende
- 63: mittiger Punkt
- 64: gegenüberliegendes Ende
- d1: Abstand
- d2: Dicke
- K: Kraft

## Patentansprüche

1. Vorrichtung zum Halten eines Gargutträgers (9) in einem Garraum (13) eines Gargeräts (11), welche einen Träger (2, 2', 3, 3') aufweist, der zur Aufnahme des Gargutträgers (9) zumindest eine Einschubführung (8, 8') aufweist, welche durch ein oberes und ein unteres Führungselement (6, 6', 7, 7') begrenzt ist, wobei zumindest eines der Führungselemente (6, 6', 7, 7') zumindest teilweise so gekrümmt ausgebildet ist, dass es in vertikaler Richtung betrachtet sich entlang der Längsachse (A) der Einschubführung (8, 8') zumindest abschnittweise auf unterschiedlichen Höhenniveaus erstreckt, wobei ein sich über die Länge der Einschubführung (8') erstreckender Teilbereich (61) eines Führungselements (6', 7') eine nach unten orientierte Bogenform aufweist, die in der Mitte dieser Länge ihre tiefste Stelle (63) aufweist und sich über die gesamte Länge des Führungselements (6', 7') ausbildet, wobei zumindest eines der Führungselemente (6', 7') zumindest abschnittweise nach unten gekrümmt ist, **dadurch gekennzeichnet, dass** zumindest eines der Führungselemente (6', 7') eine nach unten ausgebildete stetige Bogenform aufweist.

2. Vorrichtung nach Anspruch 1, **dadurch gekennzeichnet, dass** beide Führungselemente (6', 7') eine gleichgerichtete Bogenform aufweisen und parallel verlaufend zueinander angeordnet sind.

3. Vorrichtung nach einem der vorhergehenden Ansprüche, **dadurch gekennzeichnet, dass** die Krümmung zumindest eines Führungselements (6', 7') so ausgebildet ist und die beiden Führungselemente (6', 7') so unter einander angeordnet sind, dass eine tiefste Stelle (63) der Krümmung des oberen Führungselements (7') in vertikaler Richtung höher liegt als die beiden die höchstliegenden Stellen darstellenden Enden (62, 64) des unteren Führungselements (6').

4. Vorrichtung nach einem der vorhergehenden Ansprüche, **dadurch gekennzeichnet, dass** die Führungselemente (6', 7') Stäbe sind.

5. Vorrichtung nach Anspruch 4, **dadurch gekennzeichnet, dass** die Stäbe an ihren Enden (62, 64) Umbiegungen aufweisen, die sich in einer Ebene erstrecken, die senkrecht zur Ebene verläuft, in der die Krümmung ausgebildet ist.

6. Vorrichtung nach einem der vorhergehenden Ansprüche, **dadurch gekennzeichnet, dass** der Träger als Traggestell (2', 3') ausgebildet ist und aus Stäben aufgebaut ist.

7. Gargerät mit einem Garraum (12), welches eine Vorrichtung (1') nach einem der vorhergehenden Ansprüche aufweist.

8. Gargerät nach Anspruch 7, **dadurch gekennzeichnet, dass** zwei Träger (2', 3') vorgesehen sind, die an Seitenwänden (14, 15) einer Muffel (13) angeordnet sind und paarweise gegenüberliegende Einschubführungen (8') aufweisen, in welche der Gargutträger (9) einführbar und lagerbar ist.

9. Gargerät nach Anspruch 7 oder 8, **dadurch gekennzeichnet, dass** das Gargerät den Gargutträger (9) umfasst und bei der Vorrichtung die Krümmung zumindest eines Führungselements (6', 7') so ausgebildet ist und die beiden Führungselemente (6', 7') so unter einander angeordnet sind, dass eine tiefste Stelle (63) der Krümmung des oberen Führungselements (7') in vertikaler Richtung höher liegt als die beiden die höchstliegenden Stellen darstellenden Enden (62, 64) des unteren Führungselements (6'); wobei der vertikale Abstand (d1) zwischen der tiefsten Stelle (63) des oberen Führungselements (7') und einem Ende (62, 64) des unteren Führungselements (6') maximal 40%, insbesondere maximal 30%, größer der Dicke (d2) des Teilbereichs (16) des Gargutträgers (9) ist, welcher sich in der Einschubführung (8') erstreckt, wenn der Gargutträger (9) in der Vorrichtung (1') angeordnet ist.

10. Gargerät nach einem der Ansprüche 7 bis 9, **dadurch gekennzeichnet, dass** das Gargerät den Gargutträger (9) umfasst und bei der Vorrichtung die Krümmung so ausgebildet ist, dass der in seiner ausgezogenen Endlage an der Vorrichtung (1') angeordnete Gargutträger (9) maximal in einem Kippwinkel kleiner oder gleich 10° nach unten geneigt angeordnet ist.

## Claims

1. Device for holding a cooked food holder (9) in a cooking chamber (13) of a cooking device (11), which has a support (2, 2', 3, 3') which has at least one insertion guide (8, 8') for receiving the cooked food holder (9), said insertion guide (8, 8') being delimited by an upper and a lower guide element (6, 6', 7, 7'), wherein at least one of the guide elements (6, 6', 7, 7') is embodied at least partially to be curved such that when viewed in the vertical direction it extends along the longitudinal axis (A) of the insertion guide (8, 8') at least in sections at different height levels, wherein a partial region (61) of a guide element (6', 7') extending over the length of the insertion guide (8') has a downwardly oriented arc shape which has its deepest point (63) in the centre of said length and is embodied over the whole length of the guide element (6', 7'), wherein at least one of the guide elements (6', 7') is curved downwards at least in sections, **characterised in that** at least one of the guide elements (6', 7') has a downwardly embodied continuous arc shape.

2. Device according to claim 1, **characterised in that** both guide elements (6', 7') have a rectified arc shape and are arranged running parallel to each other.

3. Device according to one of the preceding claims, **characterised in that** the curvature of at least one guide element (6', 7') is embodied such that, and the two guide elements (6', 7') are arranged among themselves such that, a deepest point (63) of the curvature of the upper guide element (7') lies higher in the vertical direction than the two ends (62, 64) of the lower guide element (6') representing the highest-lying points.

4. Device according to one of the preceding claims, **characterised in that** the guide elements (6', 7') are rods.

5. Device according to claim 4, **characterised in that** the rods at their ends (62, 64) have bends which extend in a plane which runs perpendicular to the plane in which the curvature is embodied.

6. Device according to one of the preceding claims, **characterised in that** the support is embodied as a support frame (2', 3') and is composed of rods.

7. Cooking device with a cooking chamber (12) which has a device (1') according to one of the preceding claims.

8. Cooking device according to claim 7, **characterised in that** two supports (2', 3') are provided which are arranged on side walls (14, 15) of a muffle (13) and have opposing pairs of insertion guides (8') into which the cooked food holder (9) can be inserted and stored.

9. Cooking device according to claim 7 or 8, **characterised in that** the cooking device comprises the cooked food holder (9) and in the case of the device the curvature of at least one guide element (6', 7') is embodied such that, and the two guide elements (6', 7') are arranged among themselves such that, a deepest point (63) of the curvature of the upper guide element (7') lies higher in the vertical direction than the two ends (62, 64) of the lower guide element (6') representing the highest-lying points, wherein the vertical distance (d1) between the deepest point (63) of the upper guide element (7') and an end (62, 64) of the lower guide element (6') is a maximum of 40%, in particular a maximum of 30%, greater than the thickness (d2) of the partial region (16) of the cooked food holder (9) which extends in the insertion guide (8') when the cooked food holder (9) is arranged in the device (1').

10. Cooking device according to one of claims 7 to 9, **characterised in that** the cooking device comprises the cooked food holder (9) and in the case of the device the curvature is embodied such that the cooked food holder (9) arranged in its extended end position on the device (1') is arranged inclined downwards at a maximum tilt angle of less than or equal to 10°.

## Revendications

1. Dispositif de maintien d'un support de produit à cuire (9) dans un espace de cuisson (13) d'un appareil de cuisson (11), comprenant un support (2, 2', 3, 3') comportant, pour la réception du support de produit à cuire (9), au moins un gradin-glissière (8, 8') qui est limité par un élément de guidage supérieur et un élément de guidage inférieur (6, 6', 7, 7'), au moins un des éléments de guidage (6, 6', 7, 7') étant conçu, au moins partiellement, avec une courbure, de sorte que, considéré dans la direction verticale, il s'étend à des niveaux de hauteur différents, au moins sur une section, le long de l'axe longitudinal (A) du gradin-glissière (8,8'), une zone partielle (61) d'un élément de guidage (6', 7') s'étendant sur la longueur du gradin-glissière (8') ayant la forme d'un arc dirigé vers le bas dont le point le plus bas (63) est situé au milieu de cette longueur et qui se déploie sur toute la longueur de l'élément de guidage (6', 7'), au moins un des éléments de guidage (6', 7') présentant, au moins sur une section, une courbure vers le bas, **caractérisé en ce qu'**au moins un des éléments de guidage (6', 7') a la forme d'un arc déployé progressivement vers le bas.

2. Dispositif selon la revendication 1, **caractérisé en ce que** les deux éléments de guidage (6', 7') ont la forme d'un arc dirigé dans le même sens et sont disposés de manière à s'étendre parallèlement l'un à l'autre.

3. Dispositif selon l'une des revendications précédentes, **caractérisé en ce que** la courbure d'au moins un élément de guidage (6', 7') est exécutée et les deux éléments de guidage (6', 7') sont disposés l'un par rapport à l'autre de façon qu'un point le plus bas (63) de la courbure de l'élément de guidage supérieur (7') est plus haut, dans la direction verticale, que les deux extrémités (62, 64) de l'élément de guidage inférieur (6') représentant les points les plus hauts.

4. Dispositif selon l'une des revendications précédentes, **caractérisé en ce que** les éléments de guidage (6', 7') sont des barres.

5. Dispositif selon la revendication 4, **caractérisé en ce que** les barres présentent, à leurs extrémités (62, 64), des parties repliées qui s'étendent dans un plan perpendiculaire au plan dans lequel la courbure est exécutée.

6. Dispositif selon l'une des revendications précédentes, **caractérisé en ce que** le support est exécuté en tant que cadre porteur (2', 3') et est formé de barres.

7. Appareil de cuisson comprenant un espace de cuisson (12) pourvu d'un dispositif (1') selon l'une des revendications précédentes.

8. Appareil de cuisson 7, **caractérisé en ce que** l'on prévoit deux supports (2', 3') qui sont disposés sur les parois latérales (14, 15) d'une moufle (13) et comportent des paires de gradins-glissières (8') opposés dans lesquels le support de produit à cuire (9) peut être introduit et logé.

9. Appareil de cuisson selon la revendication 7 ou 8, **caractérisé en ce que** l'appareil de cuisson comprend le support de produit à cuire (9) et, en ce qui concerne le dispositif, la courbure d'au moins un élément de guidage (6', 7') est exécutée et les deux éléments de guidage (6', 7') sont disposés l'un par rapport à l'autre de façon qu'un point le plus bas (63) de la courbure de l'élément de guidage supérieur (7') est plus haut, dans la direction verticale, que les deux extrémités (62, 64) de l'élément de guidage inférieur (6') représentant les points les plus hauts, la distance verticale (d1) entre le point le plus bas (63) de l'élément de guidage supérieur (7') et une extrémité (62, 64) de l'élément de guidage inférieur (6') étant supérieure de 40% au maximum, notamment de 30% au maximum, à l'épaisseur (d2) de la zone partielle (16) du support de produit à cuire (9) qui s'étend dans le gradin-glissière (8') lorsque le support de produit à cuire (9) est placé dans le dispositif (1').

10. Appareil de cuisson selon l'une des revendications 7 à 9, **caractérisé en ce que** l'appareil de cuisson comprend le support de produit à cuire (9) et, en ce qui concerne le dispositif, la courbure est exécutée de façon que le support de produit à cuire (9) placé dans sa position d'extrémité sortie sur le dispositif (1') est incliné vers le bas selon un angle d'inclinaison maximal inférieur ou égal à 10°.
